# EUROPÄISCHE PATENTANMELDUNG

(11) **EP 1 033 472 A1**
(43) Veröffentlichungstag der Anmeldung: **06.09.2000**
(21) Anmeldenummer: 00810166.9
(22) Anmeldetag: 29.02.2000
(51) Int. Cl.: E21D 9/00, E21D 9/10

(54) **Verfahren und Einrichtung zur Veränderung des Lichtraumprofiles eines Tunnels**

(30) Priorität: 04.03.1999 CH 40099
(71) Anmelder: HYDROSTRESS AG, CH-8330 Pfäffikon (CH)
(72) Erfinder: Bieri, Hans, 8330 Pfäffikon (CH)
(74) Vertreter: Luchs, Willi

(57) **Zusammenfassung**

Um an bestehenden Tunnels, insbesondere Eisenbahntunnels, das Lichtraumprofil stellenweise zu vergrössern, wird eine Materialabtragung vorgenommen. Von einem Trägerkörper (5) ragt ein schwenkbarer Auslegerarm (14) ab. An diesem ist aussen eine Fräseinrichtung (20) beweglich befestigt. Mit dem Auslegerarm (14) und der Fräseinrichtung (20) ist je ein hydraulischer Hubzylinder (24, 26) befestigt. Die Steuerung des Hubzylinders (26) erfolgt durch eine Steuereinrichtung, die eine Steuerkurve (32) umfasst, welche von einem Taster (50) abgetastet wird. Ein hydraulisches Steuerventil (58) bewirkt in Abhängigkeit der Steuerkurve (32) eine Verschwenkung der Fräseinrichtung zur stellenweisen Materialabtragung der Tunnelwand. Dadurch ist es möglich, eine Korrektur des Lichtraumprofiles an bestimmten kritischen Stellen eines Eisenbahntunnels rationell durchzuführen.

## Beschreibung

Die Erfindung bezieht sich auf ein Verfahren zur Veränderung des Lichtiaum-profiles eines Tunnels, bei welchem die Tunnelwandung durch eine Materialabtragung zumindest partiell aufgeweitet wird, sowie auf eine dazugehörige Einrichtung.

Bestehende Eisenbahntunnel haben üblicherweise eine ovale oder etwa halbkreisförmige Wölbung. Durch das Aufkommen des Eisenbahn-Hucke-Pack-Verkehrs mit relativ langen quadratförmigen Aufbauten entstehen Schwierigkeiten, da in Kurven die Gefahr besteht, dass die Eckkanten der Aufbauten mit der Tunnelwand kollidieren.

Mit der Erfindung soll die Aufgabe gelöst werden, einem bestehenden Tunnel durch Materialabtragung an vorbestimmten Stellen eine Lichtprofil-Korrektur effizient auszuführen.

Diese Aufgabe ist durch die kennzeichnenden Merkmale der Ansprüche 1 und 3 gelöst.

Mit diesem erfindungsgemässen Verfahren und der dazugehörigen Einrichtung lässt sich ein Tunnel, ohne lang blockiert zu werden, an den gewünschten Stellen schnell und effizient durch eine Materialabtragung aufweiten.

Durch die Führung der Fräsvorrichtung entlang einer vorbestimmten Kurve bei der Materialabtragung, lässt sich das lichte Vunnelprofil an kritischen Stellen genau an die betriebsbedingten Anforderungen anpassen, sodass keine durchgehende Materialabtragung einer gleichmässigen Schichtdicke erfolgen muss.

Ein Ausführungsbeispiel der Erfindung sowie weitere Vorteile derselben sind nachfolgen anhand der Zeichnung näher erläutert. Es zeigen:
- Fig. 1: eine Seitenansicht der Einrichtung zur Materialabtragung in der abgesenkten Nichtbetriebslage,
- Fig.2: die Einrichtung gemäss Fig. 1 in der voll aufgerichteten Betriebslage,
- Fig.3: eine Draufsicht auf die Fräseinrichtung samt Antriebsorganen, und
- Fig.4: eine Ansicht der Fräseinrichtung in Richtung des Pfeiles A nach Fig.3.

Die mit einer Fräseinrichtung 20 versehene Einrichtung dient zur Materialabtragung am Tunnelprofil eines bestehenden Eisenbahntunnels zur teilweisen Vergrösserung des Lichtraumprofiles.

Auf einem auf den üblichen Eisenbahnschienen 3 fahrbaren Waggon 5 mit einer Ladebrücke 6 befindet sich ein Tragkörper 10. Vorzugsweise wird für diesen Tragkörper 10 ein modifizierter Schreitbagger eingesetzt, da dieser bereits die Fahrerkabine 11, die hydraulische Druckerzeugungspumpe mit Antriebsmotor und die zugehörigen Steuergeräte aufweist. Dieser Tragkörper 10 ist auf Schienen 7 entlang der Ladebrücke 6 verfahrbar und kann in gewünschten Arbeitspositionen arretiert werden.

Eine mit dem Tragkörper 10 starr verbundene Stütze 12 - insbesondere eine Doppelstütze - ragt schräg nach oben. An ihrem oberen Ende ist ein Auslegerarm 14 durch einen Bolzen 16 gelenkig befestigt. Dieser Auslegerarm 14 ist leicht abgewinkelt und trägt an seinem vom Bolzen 16 abgewandten Ende eine Fräseinrichtung 20. Diese ist um eine Schwenkachse 18 um vorzugsweise mehr als 90° schwenkbar. Zur Lageverstellung des Auslegerarmes 14 ist ein hydraulischer, doppelt wirkender Hubzylinder 24 mit der Stütze 12 und mit dem Auslegerarm 14 gelenkig verbunden. Somit kann der Auslegerarm 14 wahlweise eine abgesenkte Lage - wie sie aus Fig.1 ersichtlich ist - oder Zwischenlagen einnehmen oder bis zur voll ausgefahrenen Lage bewegt werden, wie dies in Fig.2 veranschaulicht ist.

Durch einen zweiten hydraulischen Hubzylinder 26 lässt sich die Fräseinrichtung 20 um ihre Achse 18 verschwenken. Dieser zweite Hubzylinder 26 ist durch Gelenkbolzen 30, 31 am Auslegerarm 14 und an einem Fräsertragarm 22 befestigt. Die Fräseinrichtung 20 kann somit durch Längenverstellung des zweiten, doppeltwirkenden hydraulischen Hubzylinders 26 zwischen der in Fig.2 in vollen Linien und der in dünnen Linien dargestellten Lage 20' verschwenkt werden.

Die Fräseinrichtung 20 gemäss den Fig.3 und 4 enthält eine Mehrzahl, beispielsweise sechs gleich grosse Fräsblätter 36, die durch Zwischenlagen 38 voneinander distanziert auf einer Welle 40 sitzen. Die Drehbewegung der Fräsblätter 36 wird über ein Zahnrad- oder Riemengetriebe 42 im Innern einer Verschalung 44 auf eine Welle 46 übertragen, die von einem Gehäuse 48 umgeben ist. Am Gehäuse 48 ist ein hydraulischer Motor 50 befestigt, mit dem die Fräse in Drehbewegung gesetzt werden kann.

Die Bewegung des ersten Hubzylinders 24 erfolgt manuell durch einen Steuerknüppel in der Kabine. Ein Druckbegrenzungsventil sorgt dafür, dass die Vorschubkraft begrenzt wird.

Die hydraulischen Verbindungsschläuche zu den Hubzylindern sind in der Zeichnung der besseren Übersicht halber nicht eingezeichnet.

Die Steuerung der Lage der Fräseinrichtung 20 erfolgt durch eine Kurvenscheibe 32. Gegen diese Kurvenscheibe 32 liegt ein Taster in Form einer Steuerrolle 56 an, welche sich am einen Ende einer Steuerstange 52 befindet. Das andere Ende der Steuerstange 52 ist durch ein Gelenk 62 mit dem Fräsertragarm 22 verbunden. In geringem, eine Hebelübersetzung bildenden Abstand von dem die Steuerrolle 56 tragenden Ende der Steuerstange 52 ist ein kurzer Steuerhilfshebel 54 durch ein Gelenk 53 befestigt. Das andere Ende dieses Steuerhilfshebels 54 ist durch eine Gelenkstelle 60 mit einem vorstellenden Ansatz 55 des Auslegerarmes 14 verbunden. Ein Steuerventil 58 für die Steuerung der Zu- und Abfuhr der hydraulischen Druckflüssigkeit zum zweiten Hubzylinder 26 steht mit der Steuerrolle 56 in Verbindung und wird durch eine Parallelführung zur Kurvenscheibe 32 bei der Gelenkstelle 60 mitgenommen. Derartige Steuerventile 58 sind Stand der Technik und sind beispielsweise aus der Kopierfräs- und Drehtechnik bekannt.

Die Hebelverhältnisse von Steuerstange 52 und Hilfssteuerstange 54 bewirken eine Übersetzung der Form der Steuerkurve 32 auf das zu erzeugende lichte Tunnelprofil 2.

Die Kurvenscheibe 32 und damit das gewünschte lichte Tunnelprofil 2 nach der Materialabtragung kann entsprechend den jeweiligen Anforderungen modifiziert werden. Zu dein Zweck kann die auf einem Halter 65 wegnehinbar befestigte Kurvenscheibe 32 leicht ausgewechselt werden.

Bei einer Bewegung des Auslegerarmes 14 zwischen der Nichtbetriebslage gemäss Fig.1 und der voll aufgerichteten Lage des Auslegerarmes 14 nach Fig.2 beschreibt diese Gelenkstelle 60 eine Kurve b. Wenn die Fräseinrichtung 20 von der in Fig.2 in vollen Linien dargestellten Betriebslage in die in dünnen Linien gezeigte Lage verschwenkt werden soll, folgt die Steuerrolle 56 einer Kurve c. In der abgesenkten Lage des Auslegerarmes gemäss Fig.1 befindet sich die Steuerrolle am Ausgangspunkt 0 der Steuerkurve 32.

Die ursprünglich bestehende Tunnelwandung 1 ist in unterbrochenen Linien eingetragen. Nach der Materialabtragung entsteht ein lichtes Tunnelprofil 2, das in vollen Linien eingezeichnet ist. Im obersten Tunnelwölbungsbereich ist eine relativ grosse Materialabtragung vorgesehen, die beispielsweise für elektrische Fahrleitungen bestimmt ist.

Zur Durchführung der vorgesehenen Materialabtragungen wird der Waggon 5 auf den Eisenbahnschienen samt Tragkörper 10 in den Tunnel eingefahren. Der Auslegerarm 14 samt Fräseinrichtung 20 befindet sich in der in Fig.1 dargestellten eingefahrenen Nichtbetriebslage. An einer für die Materialabtragung vorgesehenen Stelle wird durch Betätigung eines Steuerknüppels in der Kabine der erste Hubzylinder 24 ausgefahren. Die gegenseitige Steuerung zur stellenweisen Materialabtragung durch die Fräseinrichtung 20 erfolgt durch das Steuerventil 58, wobei sich die Steuerrolle 56 entlang der Kurvenscheibe 32 bewegt. Die zwischen den Fräsblättern stehen geblichenen Materialien werden hernach manuell abgetragen. Für eine folgende Fräsarbeit wird entweder der Tragkörper 10 auf den Schienen 7 oder der Waggon 5 etwa um Fräserbreite verschoben.

Die Erfindung ist mit dem erläuterten Ausführungsbeispiel ausreichend dargetan. Selbstverständlich lässt sich das Verfahren auf jegliche Arten von Tunnels, beispielsweise auch Brückenunterführungen, applizieren.

## Patentansprüche

1. Verfahren zur Veränderung des Lichtraumprofiles eines Tunnels, bei welchem die Tunnelwandung (1) durch eine Materialabtragung zumindest partiell aufgeweitet wird, dadurch gekennzeichnet, dass
ein Fräswerkzeug einer Fräseinrichtung (20) für die Materialabtragung gesteuert entlang eines vorbestimmten Lichtraumprofiles (2) bewegt wird

2. Verfahren nach Anspruch 1, dadurch gekennzeichnet, dass das Fräsweikzeug mehrere im Abstand voneinander angeordnete Fräsblätter (36) aufweist, mittels welchen Schlitze in die Tunnelwandung (1) gefräst und anschliessend das Material zwischen diesen Schlitzen herausgeschlagen wird.

3. Einrichtung zur Veränderung des Lichtraumprofiles eines Tunnels durch Materialabtragung zumindest partiell aufgeweitet wird, dadurch gekennzeichnet, dass
auf einem verfahrbaren Trägerkörper (10) mindestens ein bewegbarer Auslegerarm (14) mit einer an letzterem gehaltenen Fräseinrichtung (20) vorgesehen ist, wobei die Fräseinrichtung (20) von einer Steuereinrichtung (32, 56, 58) entsprechend einem vorgegebenen Lichtraumprofil (2) zur Materialabtragung steuerbar ist.

4. Einrichtung nach Anspruch 3, dadurch gekennzeichnet, dass der Auslegerarm (14) hydraulisch verstellbar und um eine horizontale Achse (16) schwenkbar ist, an dessen besseren Armende sich die schwenkbare Fräseinrichtung (20) befindet, wobei die Schwenklage der Fräseinrichtung (20) und des Auslegerarmes (14) von der Steuereinrichtung (32, 56, 58) steuerbar ist.

5. Einrichtung nach Anspruch 4, dadurch gekennzeichnet, dass ein erster hydraulischer Hubzylinder (24) zur Verschwenkung eines Auslegerarmes (14) von einem manuell betätigbaren Steuerhebel steuerbar ist und dass die Steuereinrichtung eine Steuerkurve (32) und einen diese abtastenden Taster (56) aufweist, wobei der Taster (56) mit einem hydraulischen Steuerschieber (58) in Verbindung steht, der einen zweiten hydraulischen Hubzylinder (26) für die Schwenklage der Fräseinrichtung (20) steuert.

6. Einrichtung nach einem der vorhergehenden Ansprüche 3, 4 oder 5, dadurch gekennzeichnet, dass die Fräseinrichtung (20) mehrere im Abstand voneinander angeordnete, zueinander parallele Fräsblätter aufweist, die auf einer gemeinsamen, durch einen hydraulischen Motor (50) angetriebenen Welle sitzen.

7. Einrichtung nach einem der vorhergehenden Ansprüche 3 bis 6, dadurch gekennzeichnet, dass eine erste Steuerstange (52) mit dein Träger (22) der Fräseinrichtung (20) gelenkig verbunden ist, das andere Ende dieser Steuerstange (52) mit einem Taster (50) zum Zusammenwirken mit der Steuerkurve (32) versehen ist und eine Hilfs-Steuerstange (54) unter Bildung einer Hebelübersetzung gelenkig an der Steuerstange (52) befestigt ist und wobei das andere Ende der Hilfs-Steuerstange (54) durch ein Gelenk (60) mit dem Auslegerarm (14) in Verbindung steht.
